# NEUE EUROPÄISCHE PATENTSCHRIFT

(11) **EP 0 120 339 B2**
(45) Veröffentlichungstag und Bekanntmachung des Hinweises auf die Entscheidung über den Einspruch: **03.07.1991**
(45) Hinweis auf die Patenterteilung: 28.01.1987
(21) Anmeldenummer: 84102198.3
(22) Anmeldetag: 01.03.1984
(51) Int. Cl.: B61L 27/00, G05B 9/02

(54) **Einrichtung zur sicheren Prozesssteuerung**
Device for reliable process control
Dispositif pour une commande fiable d'un processus

(30) Priorität: 25.03.1983 DE 3310975
(43) Veröffentlichungstag der Anmeldung: 03.10.1984
(73) Patentinhaber: SIEMENS AKTIENGESELLSCHAFT, 80333 München (DE)
(72) Erfinder: Homeister, Manfred, Dipl.-Ing., D-3304 Wendeburg (DE); Raimer, Jürgen, Ing. grad., D-3340 Wolfenbüttel (DE)

(56) Entgegenhaltungen:
- CH-A- 535 154
- DE-A- 2 303 828
- Siemens Z.52(1978),H.6, S.347-350, Aufsatz von M.Hartmann.
- Veröffentlichung der Stadtbahn-Gesellschaft Rhein-Ruhr,Gelsenkirchen,in Statusseminar BMFT 82, Statusseminar IX, S.42-52,erhältlich vom Bundesministerium f.Forschumg u.TECHNOLOGIE DER BUNDESREPUBLIK Deutschland,Ref. f. Presse u. öffentlichkeit, Best.Nr. ISB N3-88135-9.
- Unterrichtsblätter (B) der Deutschen Bundespost, 23(1970)11,S.293-294.
- Taschenbuch Elektrotechnik,erschienen 1979 im Carl Hanser Verlag,München,Wien,Band 4, S.431-432.
- "Signal u. Draht" 66(1974/3),Aufsatz von G.Frech,insb.S.45

## Beschreibung

Die Erfindung bezieht sich auf eine Einrichtung nach dem Oberbegriff des Patentanspruches 1.

Bei der nicht vollautomatisierten Prozessteuerung haben sich vielerorts Bildschirmarbeitsplätze bewährt, von denen aus über eine beispielsweise alphanumerische Tastatur sowie eine optische Kontrollvorrichtung auf eine Datenverarbeitungsanlage und von dort auf den zu steuernden und/oderzu überwachenden Prozess eingewirkt wird. Ein solcher Anwendungsfall ist beispielsweise in der Eisenbahnsignaltechnik bei der Steuerung eines Stellwerkes über ein oder mehrere sogenannte Nummernstellpulte gegeben. Bei dieser Art der Prozesssteuerung sind von ihrer Bedeutung und Auswirkung auf den Prozess grundsätzlich zwei Arten von Bedienungen zu unterscheiden und verschieden zu behandeln, nämlich sogenannte Regelbedienungen und sogenannte Hilfsbedienungen. Eine Regelbedienung kann nach ihrer Eingabe ohne weiteres Zutun des Bedieners an den Prozess ausgegeben werden, weil ihre Zulässigkeit in einer gesonderten Sicherheitsebene ausserhalb der Datenverarbeitungsanlage nach sicherungstechnischen Gesichtspunkten geprüft wird ; ein eventueller Fehler kann nicht zu einem gefährlichen Zustand führen. Bei einer Hilfsbedienung wird die Zulässigkeit dieser Bedienung nicht mehr in einer gesonderten Sicherheitsebene geprüft, das heisst, die durch eine derartige Hilfsbedienung definierten Kommandodaten würden bei Ausgabe an den Prozess gegebenenfalls zu einer Gefährdung führen können. Die Verarbeitung solcher Hilfsbedienungen ist daher vom Menschen in geeigneter Weise zu überwachen und zu steuern. Dies geschieht regelmässig dadurch, dass die Datenverarbeitunsanlage vor der Ausgabe der Daten an den Prozess dem Bediener Kontrolldaten zuführt, die den Bediener von der zur Ausführung anstehenden Hilfshandlung unterrichten und ihm die Möglichkeit geben, diese Daten entweder zurückzunehmen oder an den Prozess freizugeben.

Dabei hat die vom Bediener mit Prozesssteueraufträgen beaufschlagte Datenverarbeitungsanlage selbst die Entscheidung darüber zu treffen, ob es sich bei einer Bedienung um eine Regel- oder eine Hilfsbedienung handelt, das heisst, ob die aus einer Bedienungshandlung abgeleiteten Kommandodaten direkt an den Prozess weiterzugeben oder durch den Bediener gesondert zu autorisieren sind. Da mit der Möglichkeit gerechnet werden muss, dass die Datenverarbeitungsanlage einer eingegebenen Prozesssteuerauftrag falsch klassifiziert und, obgleich es sich um eine Hilfsbedienung handelt, die entsprechenden Kommandodaten direkt an den Prozess freigibt, ist die Datenverarbeitunsanlage nach sicherungstechnischen Gesichtspunkten aufzubauen. Als Einrichtung zur Datenverarbeitung kommt entweder eine signaltechnisch sichere Datenverarbeitungseinrichtung in Frage, die z.B. durch internen Vergleich der auf den Adress-, Daten- und Steuerbussen zweier Mikrocomputer anliegenden Signale eventuelle Diskrepanzen zwischen den von beiden Mikrocomputern erarbeiteten Ergebnissen frühzeitig erkennt und daraufhin die Ausgabe von Daten an den Prozess unterbindet, oder aber es werden z.B. zwei nicht sicherungstechnisch arbeitende Mikrocomputer eingesetzt, deren Arbeitsergebnisse in einer extemen, sicheren Vergleichseinrichtung miteinander verknüpft werden und die gemeinsam auf den zu steuernden Prozess einwirken.

Die zwischen die Bedienungseinrichtung und den Prozess geschaltete Datenverarbeitungsanlage hat im wesentlichen die Funktion eines Umsetzers. Um eventuelle Fehler beim Umsetzen von Eingangs- in Ausgangsdaten erkennen zu können, ist es bekannt (DE-AS 2 260 738), die in einer elektronischen Decodiereinrichtung aus Eingangsdaten abgeleiteten Ausgangsdaten vor ihrer Ausgabe an den Prozess in einer gesonderten Codiereinrichtung wieder in den Eingangscode umzusetzen und mit dem ursprünglichen Eingangscode zu vergleichen. Bei Übereinstimmung der ursprünglichen und der rückorientierten Information werden die von der elektronischen Decodiereinrichtung gebildeten Ausgangsdaten freigegeben ; im anderen Fall werden sie gesperrt. Die bekannte elektronische Decodiereinrichtung bezieht die in den jeweiligen Eingangscode rückzubildenden Daten nicht aus einem Datenspeicher, aus dem die decodierten Signale später an den Prozess weitergegeben werden, sondern aus einer vorgeschalteten Decodierstufe. Damit ist nicht gewährleistet, dass die später an den Prozess freigegebenen Daten auch tatsächlich den Daten entsprechen, die von der zusätzlichen Codiereinrichtung für die Rückcodierung benutzt werden.

Die bekannte elektronische Decodiereinrichtung ist nicht in der Lage, die ihr zugeführten Daten zu klassifizieren. Für den vorliegenden Fall der Prozesssteuerung durch Regel- und Hilfsbedienungen heisst dies, dass die der Decodiereinrichtung zugeführten Daten von dieser grundsätzlich dann an den Prozess ausgegeben werden, wenn sie von der Decodiereinrichtung ordnungsgerecht umgesetzt worden sind. Die bekannte elektronische Decodiereinrichtung kann daher nicht für die sichere Prozesssteuerung verwendet werden, denn sie gibt keine Möglichkeit, gefährliche Kommandos (Hilfsbedienungen) von ungefährlichen Kommandos (Regelbedienungen) zu unterscheiden und beispielsweise bei einem fehlerhaften, aber in sich sinnvollen Prozesssteuerauftrag die Verbindung zum Prozess aufzutrennen.

Aus der Siemens-Zeitschrift 52 (1978) Heft 6, S. 347 bis 350, ist ein fernbedienbares Stellwerk bekannt, bei dem von einem Bedienplatz aus überein aus zwei Rechnern bestehendes Rechnersystem auf ein Stellwerk einzuwirken ist. Hierzu werden die in einem Rechner des Rechnersystemes aus den Prozeßsteueraufträgen abgeleiteten Kommandos einer rechnerextemen Kommandoprüfeinrichtung zugeführt, welche die Kommandos auf ihren Inhalt hin signaltechnisch sicher überprüft und an den Prozeß weiterleitet, wenn diese Kommandos von der Sicherheitsebene des Stellwerkes noch einmal überprüft worden sind. Bei Handlungen, für die der Bediener die Sicherheitsverantwortung übernehmen muß, werden die Kommandos zunächst zwischengespeichert und zur Kontrolle ausgedruckt. Nach Überprüfung können sie vom Bediener durch Betätigen einer gesonderten Freigabetaste an den Prozeß ausgegeben werden. Die Klassifizierung der zur Ausführung anstehenden Kommandos nach Regel- und Hilfshandlungen erfolgt hier in der Kommandoprüfeinrichtung, die zu diesem Zweck signaltechnisch sicher auszuführen ist; das die Prozeßsteueraufträge in Kommandos umsetzende Rechnersystem besteht aus zwei sich ständig vergleichenden Einzelrechnern.

Aus dem in Statusseminar BMFT 82, Best. Nr. ISBN3-88135-9, auf den Seiten 42 bis 52 veröffentlichten Aufsatz der Stadtbahn-Gesellschaft Rhein-Ruhr, Gelsenkirchen, ist eine der vorgenannten Einrichtung zum Fernbedienen eines Stellwerkes sehr ähnliche Einrichtung bekannt, bei der Regelbedienungen ebenfalls unmittelbaran ein Stellwerk ausgegeben werden, während Hilfsbedienungen zwischengespeichert und über eine sichere Melde-Kommandoverarbeitung auf einem Sichtgerät angezeigt werden. Der Bediener kann das zwischengespeicherte Kommando nach Überprüfung eigenverantwortlich an den Prozeß ausgeben. Hier erfolgt die Klassifizierung der Kommandos in der nicht näher erläuterten Kommandoausgabe ; die Speicher zum Zwischenspeichern von freigabepflichtigen Bedienungshanldungen sind signaltechnisch sicher ausgeführt

Aufgabe der Erfindung ist es, eine Einrichtung nach dem Oberbegriff des Patentanspruches 1 so auszubilden, daß eine sichere Klassifizierung der Prozeßsteueraufträge durch das zum Umsetzen der Prozeßsteueraufträge in Kommandos ohnehin vorhandene nicht sichere Rechnersystem möglich ist und die für das Zwischenspeichern von zur Ausführung anliegenden Kommandos ohne signaltechnisch sichere Speicher auskommt.

Die Erfindung löst diese Aufgabe durch die kennzeichnenden Merkmale des Patentanspruches 1. Vorteilhafte Aus- und Weiterbildungen der erfindungsgemässen Einrichtung sind in den Unteransprüchen angegeben.

Die Erfindung ist nachstehend näher erläutert, wobei auf die Zeichnung Bezug genommen ist.

Die Zeichnung zeigt im oberen rechten Teil eine an sich bekannte Dateneingabeeinrichtung DE, über die von einem Bediener Prozesssteueraufträge an den zu steuernden und/oder zu überwachenden Prozess vermittelt werden können. Die eingegebenen Prozesssteueraufträge werden in einer nachgeordneten Datenverarbeitungsanlage DV in Kommandodaten umgesetzt und über eine Ausgabeeinrichtung AE an den Prozess ausgegeben.

Die Dateneingabeeinrichtung besteht aus einer beispielsweise alphanumerischen Eingabetastatur ET, über die ein Bediener die Prozesssteueraufträge vorgibt. Die jeweils eingegebenen Prozesssteueraufträge werden dem Bediener über ein Sichtgerät SG optisch dargestellt und können vom Bediener nach Sichtkontrolle über eine Taste T an die Datenverarbeitungsanlage DV ausgegeben werden.

Die Datenverarbeitungsanlage DV besteht im wesentlichen aus zwei voneinader unabhängigen nicht sicherungstechnisch arbeitenden Mikrocomputern MC1 und MC2 sowie einer sicherungstechnisch arbeitenden Relaisverknüpfung RV. Die von der Dateneingabe DE kommenden Prozesssteueraufträge gelangen zu dem Mikrocomputer MC1, der aus ihnen entsprechende Kommandodaten bildet, wie sie für die Steuerung des Prozesses benötigt werden. Der Mikrocomputer MC1 gibtdie von ihm erarbeiteten Kommandodaten aber noch nicht an den Prozess weiter, sondern hinterlegt sie in einer Ausgabeeinrichtung AE. Diese Ausgabeeinrichtung besteht im wesentlichen aus einem Speicher, in dem die zugeführten Kommandodaten sicherungstechnisch abgelegt sind.

Nach der Hinterlegung der Kommandodaten liest der Mikrocomputer MC1 die hinterlegten Daten zu Prüfzwecken zurück und vergleicht sie mit den von ihm erarbeiteten Daten. Die vom Mikrocomputer MC1 aus der Ausgabeeinrichtung AE zurückgelesenen Kommandodaten gelangen über einen in den Rückmeldekanal geschalteten sicherungstechnisch aufgebauten Eingabeverdoppler EV, aber nicht nur auf den durch die Prozesssteueraufträge direkt beaufschlagten Mikrocomputer MC1, sondern auch auf den Mikrocomputer MC2. Beide Mikrocomputer sind damit über die zur Ausführung anliegenden Kommandodaten informiert. Beide bewerten unabhängig voneinander die zur Ausführung anliegenden Kommandodaten hinsichtlich der Art der zur Ausführung kommenden Bedienungshandlung. Stellen beide Mikrocomputer unabhängig voneinanderfest, dass es sich bei derzur Ausführung kommenden Bedienung um eine Regelbedienung handelt, die innerhalb des Prozesses gesondert auf Zulässigkeit geprüft wird, so geben beide Mikrocomputer die Ausgabe der in der Ausgabeeinrichtung AE gespeicherten Kommandodaten frei. Dies geschieht über die den beiden Mikrocomputern ausgangsseitig nachgeordnete sicherungstechnisch arbeitende Relaisverknüpfung RV. Kommen die beiden Mikrocomputer zu unterschiedlichen Klassifizierungsergebnissen, so sperrt die Relaisverknüpfung RV die Freigabe der in der Ausgabeeinrichtung AE gespeicherten Kommandodaten. Die eingetretene Störung kann dem Bediener auf geeignete Weise zur Kenntnis gebracht werden, beispielsweise durch Anschalten eines optischen und/oder akustichen Melders. Das Ansprechen dieses Melders kann den Bediener zum Löschen der gespeicherten Daten und zur erneuten Vornahme der Bedienungshandlung veranlassen. Klassifizieren die beiden Mikrocomputer dann die Bedienung als Regelbedienung, werden die durch die nochmalige Eingabe in der Ausgabeeinrichtung AE gegebenenfalls aktualisierten Kommandodaten freigegeben.

Handelt es sich bei einer Bedienung um eine Hilfsbedienung, die in keiner nachgeordneten Sicherheitsebene überprüft wird, sondern innerhalb des zu steuernden und/oder zu überwachenden Prozesses direkt zur Auswirkung kommt, so können die beiden Mikrocomputer MC1 und MC2 von sich aus die Freigabe der dann in derAusgabeeinrichtung AE gespeicherten Kommandodaten nicht veranlassen. Für die Freigabe ist die gezielte Mitwirkung des jeweils veranlassenden Bedieners erforderlich. Hierzu ermittelt der Mikrocomputer MC2 aus den ihm überden Eingabeverdoppler EV zugeführten Kommandodaten den jeweils zugehörigen Prozesssteuerauftrag und führt diesen dem Bediener über eine gesonderte Kontrollanzeige KA zu. Der Bediener hat nun die Aufgabe, den ihm auf der Kontrollanzeige beispielsweise alphanumerisch dargestellten Prozesssteuerauftrag mit dem von ihm in die Dateneingabeeinrichtung DE eingegebenen Auftrag zu vergleichen und zu entscheiden, ob dieser Auftrag zur Ausführung kommen soll oder nicht. Hat er sich für die Ausführung entschieden, so hat der Bediener ein gesondertes Freigabeschaltmittel FS zu betätigen. Dieses Freigabeschaltmittel wirkt über die Relaisverknüpfung RV mit einem entsprechenden Steuerkennzeichen auf die beiden Mikrocomputer MC1 und MC2 ein. Haben beide Mikrocomputer die zur Ausführung anliegende Bedienung als Hilfsbedienung klassifiziert und werden ihnen von der Relaisverknüpfung DE die durch die Betätigung des Freigabeschaltmittels FS ausgelösten Steuersignale zugeführt, so erarbeiten beide Mikrocomputer unabhängig voneinander Freigabesignale für die Ausgabe der in der Ausgbeeinrichtung AE gespeicherten Kommandodaten. Diese Freigaben werden in der Relaisverknüpfung gegebenenfalls nochmals mit der Freigabe durch die Freigabeschaltmittel FS verknüpft und führen dann zur Ausgabe der zur Ausführung anliegenden Kommandodaten.

Verweigert der Bediener seine Zustimmung zur Freigabe der zur Ausführung anstehenden Kommandodaten, so werden nach Ablauf einer vorgebbaren Zeitspanne die in derAusgabeeinrichtung AE stehenden Daten gelöscht und die beiden Mikrocomputer in die Grundstellung geführt.

Solange die Kommandodaten in derAusgabeeinrichtung AE gespeichert sind, aktualisieren die beiden Mikrocomputer durch ständiges Rücklesen der gespeicherten Daten und Klassifizierung dieser Daten ihre Freimeldungen. Stellt einer von ihnen oder beide eine Änderung der gespeicherten Daten fest, so nimmt der betroffene Mikrocomputer seine Freigabe an die Relaisverknüpfung RV augenblicklich zurück. Die Relaisverknüpfung unterbindet dabei die Ausgabe der in der Ausgabeeinrichtung AE gespeicherten Daten bzw. schaltet die Ausgabe augenblicklich ab, wenn die Freigabe schon erteilt ist. Eine solche Störung ist dem Bediener auf geeignete Art und Weise anzuzeigen. Die erneute Freigabe von in der Ausgabeeinrichtung gespeicherten Daten nach dem ordnungsgemässen Verlauf einer Datenausgabe oder nach dem Sperren einer Ausgabe im Fehlerfall ist schaltungstechnisch von der vorherigen Grundstellung der Relaisverknüpfung RV abhängig zu machen. Die Relaisverknüpfung RV kann die Grundstellung nur einnehmen, wenn die in der Ausgabeeinrichtung AE anstehenden Kommandodaten gelöschtsind, beide Mikrocomputer ihre Ausgaben an die Relaisverknüpfung RV in eine ihre Bereitschaft für die nächste Bedienungsbearbeitung kennzeichnende Lage gebracht haben und das Freigabeschaltmittel am Bedienplatz ebenfalls die Grundstellung eingenommen hat.

Sind mehrere Dateneingabeeinrichtungen vorhanden, so ist sicherzustellen, dass eine Freigabe der aus einer Hilfsbedienung abgeleiteten Kommandodaten nur von demjenigen Bediener aus vorgenommen werden kann, der die zugehörige Bedienung veranlasst hat. Zu diesem Zweck hat der durch die Prozesssteueraufträge direkt beaufschlagte Mikrocomputer MC1 denjenigen Bedienplatz zu ermitteln, von dem aus eine Hilfsbedienung eingegeben wurde und diesen der Relaisverknüpfung zu melden. Der durch die Prozesssteuerdaten nicht direkt beaufschlagte Mikrocomputer hat aus der Kenntnis des in der Relaisverknüpfung gespeicherten Bedienplatzes heraus ausschliesslich denjenigen Bedienplatz mit den rückgelesenen Prozesssteuerdaten zu versorgen, der von dem anderen Mikrocomputer als veranlassend erkannt wurde. Die Relaisverknüpfung hat Schaltmittel zu beinhalten, welche eine Freigabebehandlung nur dann anerkennen, wenn sie von demjenigen Bedienplatz aus erfolgt, der zuvor als veranlassend erkannt wurde.

Die erfindungsgemässe Einrichtung zur sicheren Prozesssteuerung ist mit vorteil überall dort einzusetzen, wo von insbesondere mehreren Bedienplätzen aus mit Sicherheitsverantworung auf einen Prozess einzuwirken ist. Ein bevorzugtes Anwendungsgebiet ist die Steuerung eines Stellwerkes von mehreren Bedienplätzen aus, wobei von diesen Bedienplätzen aus sowohl Bedienungshandlungen auszuführen sind, die in der nachgeordneten Stellwerksebene auf Zulässigkeit überwacht werden, als auch Bedienungshandlungen, die insbesondere in Störsituationen die Sicherheit des Stellwerkes bewusst unterlaufen sollen, um den Betrieb einigermassen flüssig halten zu können.

## Patentansprüche

1. Einrichtung zur sicheren Prozeßsteuerung unter Verwendung von zwei voneinander unabhängigen, nicht sicherungstechnisch arbeitenden Mikrocomputern (MC1, MC2) die gemeinsam auf den zu steuernden Prozeß wirken und dabei sowohl Regelbedienungen, deren Zulässigkeit in einer gesonderten Sicherheitsebene außerhalb der Mikrocomputer geprüft wird, als auch Hilfsbedienungen, deren Zulässigkeit nicht mehr geprüft wird, zur Ausführung kommen lassen und von denen einer (MC1) die zur Ausführung jeweils anliegenden Prozeßsteueraufträge in entsprechende Kommandodaten umsetzt und einer Ausgabeeinrichtung (AE) zuführt, über die sie an den Prozeß fortschaltbar sind, wobei beim Vorliegen einer Hilfshandlung die Kommandodaten zwischengespeichert und einem Bediener zur Überprüfung zugeführt werden, insbesondere für die Steuerung eines Eisenbahnstellwerks von mindestens einem Bedienplatz aus, dadurch gekennzeichnet, daß einer der Mikrocomputer (MC1) die in der Ausgabeeinrichtung (AE) gespeicherten Daten zurückliest, wobei die zurückgelesenen Daten über einen sicherungstechnischen Eingabeverdoppler (EV) gleichzeitig auch an den anderen Mikrocomputer (MC2) gelangen, daß beide Mikrocomputer (MC1, MC2) unabhängig voneinander die ihnen zugeführten Daten nach der Art des jeweils anliegenden Prozeßsteuerauftrages klassifizieren und die Klassifizierungsergebnisse einer Relaisverknüpfung (RV) zuführen, die bei Übereinstimmung der Klassifizierungsergebnisse der beiden Mikrocomputer die Freigabe der in der Ausgabeeinrichtung (AE) gespeicherten Daten veranlaßt, sofern der jeweils klassifizierte Prozeßsteuerauftrag eine Regelbedienung betrifft, dagegen beim gemeinsamen Erkennen einer Hilfsbedienung die Freigabe der in der Ausgabeeinrichtung gespeicherten Daten von der ihr mitgeteilten Zustimmung des Bedieners abhängig macht und daß der durch die Prozeßsteueraufträge jeweils nicht direkt beaufschlagte Mikrocomputer (MC2) die ihm über den Eingabeverdoppler (EV) übermittelten Kommandodaten beim Vorliegen einer Hilfsbedienung in den entsprechenden Prozeßsteuerauftrag umsetzt und dem Bediener auf einem Sichtschirm (KA) zur Verfügung stellt.

2. Einrichtung nach Anspruch 1, dadurch gekennzeichnet, dass die Freigabe von in der Ausgabeeinrichtung (AE) gespeicherten Daten von der vorherigen Grundstellung der Relaisverknüpfung (RV) abhängig gemacht ist und dass die Grundstellung der Relaisverknüpfung von der Grundstellung der Ausgbeeinrichtung (AE), von der Grundstellung der beiden Mikrocomputerausgaben an die Relaisverknüpfung (RV) und von der Grundstellung der bei Zustimmung eines Bedieners zu einer Hilfshandlung einstellbaren Freigabeschaltmittel abhängig gemacht ist.

3. Einrichtung nach Anspruch 1, dadurch gekennzeichnet, dass die beiden Mikrocomputer ihre Freigaben beim Vorliegen der entsprechenden Voraussetzungen laufend aktualisieren.

4. Einrichtung nach Anspruch 3, dadurch gekennzeichnet, dass die beiden Mikrocomputer die in der Ausgabeeinrichtung gespeicherten Kommandodaten durch Rücklesen dieser Daten auf Kontinuität überwachen, dass jeder Mikrocomputer für sich bei Änderung dieser Daten seine Freigabe an die Relaisverknüpfung (RV) zurücknimmt und dass die Relaisverknüpfung daraufhin die Ausgabe der in der Ansgabeeinrichtung (AE) gespeicherten Daten unterbindet.

5. Einrichtung nach Anspruch 1, dadurch gekennzeichnet, dass der durch die Prozesssteuerdaten direkt beaufschlagte Mikrocomputer (MC1) mindestens bei den Hilfsbedienungen denjenigen Bedienplatz ermittelt, von dem aus eine Hilfsbedienung eingegeben wurde, dass der durch die Prozesssteuerdaten nicht direkt beaufschlagte Mikrocomputer (MC2) aus der Kenntnis des von dem jeweils anderen Mikrocomputer (MC1) ermittelten Bedienplatzes heraus ausschliesslich denjenigen Bedienplatz mit den rückgelesenen Prozesssteuerdaten versorgt, der von dem durch die Prozesssteuerdaten direkt beaufschlagten Mikrocomputer (MC1) als veranlassend erkannt wurde und dass die Relaisverknüpfung Schaltmittel beinhaltet, welche eine Freigabehandlung nur dann anerkennen, wenn sie von demjenigen Bedienplatz aus erfolgt ist, der zuvor als veranlassend erkannt wurde.

6. Einrichtung nach Anspruch 5, dadurch gekennzeichnet, dass der von den Prozesssteuerdaten direkt beaufschlagte Mikrocomputer (MC1) den von ihm jeweils ermittelten Bedienplatz der Relaisverknüpfung (RV) mitteilt und dass der andere Midrocomputer (MC2) den jeweils ermittelten Bedienplatz dort erfragt.

7. Einrichtung nach Anspruch 5, dadurch gekennzeichnet, dass der von den Prozesssteuerdaten direkt beaufschlagte Mikrocomputer (MC1) den von ihm jeweils ermittelten Bedienplatz der Ausgabeeinrichtung (AE) zusammen mit den Kommandodaten mitteilt und dass der andere Mikrocomputer (MC2) den jeweils ermittelten Bedienplatz aus den rückgelesenen Daten entnimmt.

8. Einrichtung nach Anspruch 5, dadurch gekennzeichnet, dass der von den Prozesssteuerdaten direkt beaufschlagte Mikrocomputer (MC1) den von ihm jeweils ermittelten Bedienplatz dem anderen Mikrocomputer (MC2) direkt mitteilt

9. Einrichtung nach Anspruch 1 oder 5, dadurch gekennzeichnet, dass die von der Relaisverknüpfung (RV) als ordnungsgerecht erkannte Freigabe einer Hilfsbedienung durch einen Bediener in beiden Mikrocomputern (MC1, MC2) zur Ausgabe entsprechender Hilfsfreigaben an die Relaisverknüpfung (RV) führt und dass die Relaisverknüpfung daraufhin die Freigabe der in der Ausgabeeinrichtung (AE) gespeicherten Kommandodaten veranlasst.

## Claims

1. Device for reliable process control employing two microcomputers (MC1, MC2) which are independent of one another, do not operate in a safety-oriented manner and act jointly on the process to be controlled, and in doing so permit the execution of both control operations whose admissibility is checked on a separate safety level outside the microcomputer, and auxiliary operations whose admissibility is not checked further, and of which one (MC1) converts the process control instructions present for execution in each case into corresponding command data and forwards them to an output device (AE), via which they can be switched further to the process, the command data being temporarily stored and forwarded to an operator for checking in the case of an auxiliary operation, in particular for controlling a railway signalling device from at least one operating terminal, characterized in that one of the microcomputers (MC1) re-reads the data stored in the output device (AE), the re-read data being simultaneously also fed to the other microcomputer (MC2) via a safety-oriented input doubler (EV), in that both microcomputers (MC1, MC2) classify independently of one another the data fed to them in accordance with the type of the respective process control instruction present and feed the classification results to a relay connection (RV) which, when the classification results of the two microcomputers match, initiates the release of the data stored in the output device (AE) if the respective classified process control instruction relates to a control operation, whereas in the case of joint recognition of an auxiliary operation it makes the release of the data stored in the output device dependent upon the agreement of the operator notified to it, and in that the microcomputer (MC2) not directly receiving the process control instructions in each case, where an auxiliary operation is concerned, converts the command data sent to it via the input doubler (EV) into the corresponding process control instruction and makes them available to the operator on a screen (KA).

2. Device according to Claim 1, characterized in that the release of the data stored in the output device (AE) is made dependent on the previous basic state of the relay connection (RV), and in that the basic state of the relay connection is made dependent on the basic state of the output device (AE), on the basic state of the two microcomputer outputs at the relay connection (RV) and on the basic state of the release switching means which can be adjusted when an operator agrees to an auxiliary operation.

3. Device according to Claim 1, characterized in that the two microcomputers constantly update their releases when the appropriate prerequisites are present.

4. Device according to Claim 3, characterized in that the two microcomputers monitor the command data which are stored in the output device with respect to continuity by re-reading said data, in that each microcomputer individually cancels its release to the relay correction (RV) when said data changes, and in that the relay connection thereupon prevents the output of the data stored in the output device (AE).

5. Device according to Claim 1, characterized in that the microcomputer (MC1) directly receiving the process control data determines, at least for the auxiliary operations, that operating terminal at which an auxiliary operation was entered, in that, from the knowledge of the operating terminal determined by the respective other microcomputer (MC1), the microcomputer (MC2) not directly receiving the process control data supplies only that operating terminal with the re-read process control data which has been recognized as the initiator by the microcomputer (MC1) directly receiving the process control data, and in that the relay connection contains switching means which only accept a release operation if it was effected from the same operating terminal that was recognized before to be the initiator.

6. Device according to Claim 5, characterized in that the microcomputer (MC1) which directly receives the process control data informs the relay connection (RV) of the operating terminal which it has determined in each case, and in that the other microcomputer (MC2) interrogates said relay connection for the operating terminal determined in each case.

7. Device according to Claim 5, characterized in that the microcomputer (MC1) directly receiving the process control data informs the output device (AE) of the operating terminal which it has determined in each case, together with the command data, and in that the other microcomputer (MC2) derives the respective operating terminal determined from the re-read data.

8. Device according to Claim 5, characterized in that the microcomputer (MC1) directly receiving the process control data directly informs the other microcomputer (MC2) of the operating terminal determined by it in each case.

9. Device according to Claim 1 or 5, characterized in that the release by an operator of an auxiliary operation which has been recognized as valid by the relay connection (RV) leads to the output of corresponding auxiliary releases to the relay connection (RV) in both microcomputers (MC1, MC2), and in that the relay connection thereupon initiates the release of the command data stored in the output device (AE).

## Revendications

1. Dispositif pour réaliser la commande sûre de processus moyennant l'utilisation de deux micro-ordinateurs (MC1, MC2) indépendants l'un de l'autre et ne travaillant pas selon la technique de protection et qui agissent en commun sur le processus devant être commandé et permettent l'exécution aussi bien des commandes de réglage, dont la fiabilité est contrôlée au niveau d'un plan de sécurité particulier situé en dehors des micro-ordinateurs, que des commandes auxiliaires, dont l'admissibilité n'est plus contrôlée, et dont l'un (MC1) transforme les ordres de commande de processus, appliqués en vue de leur exécution, en des données de commande, et les applique à un dispositif de sortie (AE) par l'intermédiaire duquel elles sont transmises au processus, les données de commande étant, en présence d'une action auxiliaire mémorisées temporairement et étant appliquées, pour le contrôle, à un utilisateur, en particulier pour la commande d'un poste d'aiguillage de chemin de fer à partir d'au moins un poste de service, caractérisé par le fait que l'un des micro-ordinateurs (MC1) lit en retour les données mémorisées dans le dispositif de sortie (AE), les données lues en retour parvenant également et simultanément à l'autre micro-ordinateur (MC2), par l'intermédiaire d'un doubleur d'entrée (EV) de sécurité, que les deux micro-ordinateur (MC1, MC2) classent, indépendamment l'un de l'autre, les données qui leur sont envoyées, en fonction du type de l'ordre de commande de processus appliqué, et envoient les résultats du classement à un circuit logique à relais (RV) qui, dans le cas d'une coïncidence des résultats de classement des deux micro-ordinateurs, déclenche la libération des données mémorisées dans le dispositif de sortie (AE), dans la mesure où l'ordre de commande de processus classifié concerne une commande de réglage, tandis que dans le cas de l'identification commune d'une commande auxiliaire, la libération des données mémorisées dans le dispositif de sortie est rendue indépendante d'un accord particulier qui lui est fourni par l'opérateur ou utilisateur, et que le micro-ordinateur (MC2) qui n'est pas directement chargé par les instructions de commande de processus transforme les données de commande qui, lui sont transmises par l'intermédiaire du doubleur d'entrée (EV), en présence d'une commande auxiliaire, en l'instruction de commande de processus correspondant, et les met à la disposition de l'opérateur, sur un écran de visualisation (KA).

2. Dispositif suivant la revendication 1, caractérisé par le fait que la libération de données mémorisées dans le dispositif de sortie (AE) est rendue dépendante de la position de base antérieure du circuit logique à relais (RV) et que la position de base du circuit logique à relais est rendue dépendante de la position de base du dispositif de sortie (AE), de la position de base des sorties des deux micro-ordinateurs raccordées au circuit logique à relais (RV) et de la position de base des moyens de commande de libération, réglable dans le cas de l'accord d'un opérateur pour une commande auxiliaire.

3. Dispositif suivant la revendication 1, caractérisé par le fait que les deux micro-ordinateurs actualisent en permanence leurs libérations dans le cas de l'existence des conditions préalables correspondantes.

4. Dispositif suivant la revendication 1, caractérisé par le fait que les deux micro-ordinateurs contrôlent la continuité des données de commande, mémorisées dans le dispositif de sortie, par lecture en retour de ces données, que dans le cas d'une modification de ces données, chaque micro-ordinateur signifie l'interdiction de leur libération au circuit logique à relais (RV) et que le circuit logique à relais interrompt alors la sortie des données mémorisées dans le dispositif de sortie (AE).

5. Dispositif suivant la revendication 1, caractérisé par le fait que le micro-ordinateur (MC1) chargé directement par les données de commande du processus, détermine, au moins dans le cas des commandes auxiliaires, le poste de commande à partir duquel une commande auxiliaire a été introduite, que le micro-ordinateur (MC2) non chargé directement par les données de commande de processus, alimente, à partir de la connaissance du poste de'commande déterminé par l'autre microprocesseur respectif (MC1), avec les données de commande de processus lues en retour, exclusivement le poste de commande qui a été identifié comme étant le poste déclenchant l'opération, par le micro-ordinateur (MC1) chargé directement par les données de commande de processus, et que le circuit logique à relais contient des moyens de commutation qui identifient une opération de libération uniquement lorsque cette dernière est effectuée à partir du poste de commande qui a été identifié antérieurement comme étant le poste déclenchant l'opération.

6. Dispositif suivant la revendication 5, caractérisé par le fait que le micro-ordinateur (MC1) chargé directement par les données de commande de processus indique le poste de commande, qu'il a respectivement déterminé, au circuit logique à relais (RV) et que l'autre micro-ordinateur (MC2) demande à ce circuit quel est le poste de commande respectivement déterminé.

7. Dispositif suivant la revendication 5, caractérisé par le fait que le micro-ordinateur (MC1) chargé directement par les données de commande de processus, indique au dispositif de sortie (AE) le poste de commande qu'il a respectivement déterminé, ainsi que les données de commande et que l'autre micro-ordinateur (MC2) tire, des données lues en retour, le poste de commande respectivement déterminé.

8. Dispositif suivant la revendication 5, caractérisé par le fait que le micro-ordinateur (MC1), chargé directement par les données de commande de processus, indique directement le poste de commande, qu'il a respectivement déterminé, à l'autre micro-ordinateur (MC2).

9. Dispositif suivant les revendication 1 ou 5, caractérisé par le fait que la libération, identifiée par le circuit logique à relais (RV) comme étant correcte d'une commande auxiliaire par un opérateur dans les deux micro-ordinateurs (MC1, MC2) conduit à la transmission de libérations auxiliaires correspondantes au circuit logique à relais (RV) et que ce circuit logique à relais déclenche alors la libération des données de commande mémorisées dans le dispositif de sortie (AE).
